# FASCICULE DE BREVET EUROPEEN

(11) **EP 2 094 361 B1**
(45) Date de publication et mention de la délivrance du brevet: **16.02.2011**
(21) Numéro de dépôt: 06842008.2
(22) Date de dépôt: 07.11.2006
(51) Int. Cl.: A63B 69/40

(54) **DISPOSITIF A LANCER DES BALLONS OU BALLES**
BALLABSCHUSSVORRICHTUNG
DEVICE FOR LAUNCHING BALLS

(43) Date de publication de la demande: 02.09.2009
(73) Titulaire: Darmon, Stéphane Maurice, 66000 Perpignan (FR)
(72) Inventeur: Darmon, Stéphane Maurice, 66000 Perpignan (FR)
(74) Mandataire: Rhein, Alain
(86) Numéro de dépôt international: PCT/FR2006/051147
(87) Numéro de publication internationale: WO 2008/056038

(56) Documents cités:
- EP-A1- 0 520 929
- FR-A- 2 640 515
- US-A- 3 470 859
- US-A- 5 980 399

## Description

L'invention concerne un dispositif à lancer des ballons de sports collectifs, ou des balles de jeux.

L'invention concerne le domaine des appareils d'entraînement sportif, et plus particulièrement le domaine des appareils destinés à la projection de balles, ainsi que celui des jeux ou jouets pour la projection de balles.

L'enseignement de techniques de sports collectifs utilisant un ballon suppose l'apprentissage de gestes techniques élémentaires de rattrapage du ballon. L'apprentissage de ces gestes exige une trajectoire du ballon régulière que seule une machine peut reproduire.

Des machines à lancer des balles existent. Plusieurs principes sont connus mais les machines à bras de frappe sont celles qui offrent le plus de puissance.

On connaît ainsi par le document US 5465978, une machine dans laquelle le ballon est frappé par un bras dont l'extrémité libre est munie d'une plaque de frappe et qui est animé d'un mouvement de rotation engendré par la détente d'un ressort. Ce bras est préalablement armé par un jeu de leviers. Le déclenchement de la rotation du bras est obtenu par la libération d'un verrou et un dispositif doit combattre l'oscillation du bras. Ces dispositifs présentent un armement et une frappe compliqués. Leur multiplicité de pièces les rend coûteux. De plus, ils sont lents.

Le document US2726649 présente une machine avec un moto-réducteur, un bras de frappe, une roue libre et un ressort de torsion. Ainsi l'armement du bras de frappe et le déclenchement du tir sont simplifiés par l'introduction dans la cinématique d'une roue libre entre le bras de frappe et le moto-réducteur d'armement.

Cette machine ne permet cependant pas de moduler la puissance de frappe du bras, en sorte que la trajectoire est pratiquement toujours identique, ce qui peut être préjudiciable à l'apprentissage.

La présente invention a pour but de pallier ces divers inconvénients en proposant un dispositif à lancer des ballons ou balles à bras de frappe, de conception simple, qui permet le réglage de la force de frappe, et qui autorise des trajectoires variées.

Le dispositif à lancer des ballons ou balles selon l'invention est du type comprenant un bâti, un magasin de ballons ou balles et un mécanisme de frappe comportant un bras de frappe muni à son extrémité libre d'une plaque de frappe, mobile en pivotement sur un arbre et associé à des moyens d'entraînement aptes à l'entraîner en pivotement en sorte que ladite plaque de frappe puisse décrire une trajectoire passant par un emplacement destiné à réceptionner un ballon ou balle délivré par ledit magasin, lesdits moyens d'entraînement comprenant un accumulateur d'énergie mécanique apte à accumuler l'énergie mécanique produite par un moto-réducteur, et apte à restituer et à transmettre cette énergie audit arbre; ledit accumulateur d'énergie étant solidarisé audit bâti et relié audit arbre en un point de fixation excentré par rapport à l'axe de rotation dudit arbre, tandis que lesdits moyens d'entraînement comprennent des moyens excentrés par rapport audit axe de rotation, mis en rotation selon cet axe en étant entraînés par ledit moto-réducteur, et aptes à coopérer avec ledit arbre en sorte de l'entraîner en pivotement, uniquement en venant prendre appui de manière excentrée sur une partie de celui-ci ou sur un élément solidaire de celui-ci, le dispositif étant caractérisé en ce qu'il comporte des moyens d'atténuation des oscillations du bras sur son arbre après la frappe d'une balle, qui consistent en une roue libre par l'intermédiaire de laquelle l'arbre est monté sur le bâti.

Selon une caractéristique additionnelle du dispositif selon l'invention, l'accumulateur d'énergie consiste en un ressort de compression ou de traction, mécanique et/ou pneumatique.

Selon une autre caractéristique additionnelle du dispositif selon l'invention, l'accumulateur d'énergie est associé à des moyens de réglage de sa tension.

Selon une autre caractéristique additionnelle du dispositif à lancer selon l'invention, les moyens de réglage de la tension de l'accumulateur d'énergie, quand ce dernier consiste en un ressort mécanique, sont des moyens d'allongement ou de raccourcissement de la course dudit ressort.

Selon une autre caractéristique additionnelle du dispositif à lancer selon l'invention, les moyens de réglage de la tension de l'accumulateur d'énergie, quand ce dernier consiste en un ressort pneumatique, sont des moyens de variation de pression.

Selon une caractéristique additionnelle du dispositif à lancer selon l'invention, il comporte des moyens permettant de faire varier l'inclinaison du bâti.

Cette caractéristique, ajoutée à la possibilité de réglage de sa tension de l'accumulateur d'énergie, permet de donner d'autres trajectoires aux balles.

Selon une autre caractéristique additionnelle du dispositif à lancer selon l'invention, le bâti est monté mobile en pivotement selon un axe parallèle au plan décrit par le bras de frappe.

Selon une autre caractéristique additionnelle du dispositif à lancer selon l'invention, les moyens permettant de faire varier l'inclinaison du bâti, consistent en des moto-réducteurs éventuellement radio-commandés.

Les avantages et les caractéristiques du dispositif selon l'invention, ressortiront plus clairement de la description qui suit et qui se rapporte au dessin annexé, lequel en représente un mode de réalisation non limitatif.

Dans le dessin annexé :
- la figure 1 est une vue schématique en coupe selon un plan vertical d'un dispositif à lancer des ballons ou balles selon l'invention.
- la figure 2 présente une vue schématique partielle en perspective du même dispositif.

En référence à la figure 1 on peut voir que le dispositif à lancer les ballons ou balles selon l'invention comprend un bâti 1, éventuellement apte à être posé ou accroché, avec possibilité d'inclinaison, associé à un magasin 2 de ballons 20, et incorporant un mécanisme de frappe 3.

Le mécanisme de frappe 3 comprend un bras de frappe 30 muni à son extrémité libre d'une plaque de frappe 31, tandis que son autre extrémité est solidaire de moyens aptes à entraîner le bras de frappe 30 en pivotement en sorte que la plaque de frappe 31 puisse décrire une trajectoire passant par un emplacement prévu apte à réceptionner un ballon 20 délivré par le magasin 2.

On notera que, tel que cela est représenté, les ballons 2 sont amenés à l'emplacement prévu par gravité. On peut toutefois prévoir que le magasin 2 soit pourvu de moyens de poussée aptes à amener un à un les ballons 20 en position d'être frappés. Une telle configuration, qui autorise un stockage aussi bien horizontal que vertical, est plus particulièrement destinée à équiper un jouet lanceur de balles.

Le bras de frappe 30 est monté fixement et radialement sur un arbre 4, lequel est monté en pivotement libre, selon un axe XX', sur le bâti 1, ou bien, comme cela est les cas du mode de réalisation représenté, au travers d'une roue libre 40 dont l'utilité sera décrite plus loin.

L'arbre 4 comporte une manivelle 41, portant un maneton 42 auquel est solidarisé l'extrémité 50 d'un accumulateur d'énergie mécanique 5, qui en l'occurrence consiste en un ressort de traction, dont l'autre extrémité 51 est solidaire du bâti 1.

Le mécanisme de frappe comporte de plus un moyen d'entraînement 6 comprenant un second arbre 60, de même axe de rotation XX' que l'arbre 4, apte à tourillonner sur le bâti 1 au travers d'un palier 11, entraîné en rotation par un moto-réducteur M associé à une démultiplication 61. L'arbre 60 porte une manivelle 62, qui présente un doigt ou analogue 63 qui est donc excentré, positionné sur la trajectoire du maneton 42, et apte à venir prendre contact avec celui-ci.

En fonctionnement, la rotation de l'arbre 60, mû par le moto-réducteur M associé à la démultiplication 61, entraîne la rotation du doigt 63 qui vient en contact avec le maneton 42 et l'entraîne, avec pour conséquence d'une part l'entraînement de l'arbre 4 en rotation, et d'autre part l'extension du ressort 5. Lorsque dans sa rotation, le maneton 42 dépasse le point le plus éloigné possible du point de fixation au bâti de l'extrémité 51 du ressort 5, le maneton 42, et donc la manivelle 41 et par conséquent l'arbre 4, n'est plus soumise qu'au ressort 5, ce dernier se trouvant libre l'entraîne, et entraîne également le bras 30. La continuation de la rotation de l'arbre 60, et donc du doigt 63, permet à ce dernier d'entrer en contact avec le maneton 42 réarmer le mécanisme.

De manière avantageuse, le mécanisme de frappe 3 comprend un contacteur 32 qui détecte la position du bras 30, et qui asservit le moto-réducteur M. Ainsi, lorsque le contacteur 32 détecte que le bras 30 est positionné immédiatement avant le point d'équilibre entre les deux phases, c'est-à-dire avant la détente du ressort 5, il commande l'arrêt du moto-réducteur M, et le bras 30 reste en position, bloqué par la roue libre 40. Le contacteur 32 est bien entendu relié à un moyen de commande, non représenté, permettant de déclencher la remise en fonctionnement du moto-réducteur M, et donc l'actionnement du bras 30.

Par ailleurs, le ressort 5 est associé à un moyen de réglage de sa tension, qui consiste en l'occurrence en un système vis-écrou 10, intercalé entre le bâti 1 et l'extrémité 51 du ressort 5.

La roue libre 40, qui constitue la liaison entre l'arbre 4 et la bâti, permet avantageusement de ne permettre qu'un seul sens de rotation de cet arbre 4, en sorte qu'après la frappe d'un ballon 20 par le bras 30, celui-ci ne peut pas, par effet élastique, repartir dans le sens inverse.

Selon une variante, non représentée, l'accumulateur d'énergie mécanique consiste en un ressort ou vérin pneumatique, comprenant une chambre de compression un piston lié par sa tige au maneton 42, la chambre de compression étant susceptible d'être alimentée en air comprimé provenant d'un réservoir, en passant au travers d'une électrovanne. Par la modification de la pression dans la chambre de compression, au travers de l'air comprimé du réservoir, on peut agir sur le réglage de la frappe.

On notera que dans une variante, également non représentée, on pourra concevoir l'association d'un ressort mécanique et d'un ressort pneumatique.

On notera que d'autres constructions sont réalisables, avec un seul arbre par exemple, entraîné par le moto-réducteur M, et sur lequel tourillonne librement un tube portant le bras 30 et la manivelle 41, et lié au châssis 1 par l'intermédiaire de la roue libre 40.

On notera également qu'il est possible de réaliser un système dans lequel le doigt 63 vienne directement au contact avec le bras 30, pour réaliser la mise sous tension du ressort 5, le doigt 63 pouvant être porté par une roue dentée traversée par l'arbre 4 et entraînée en rotation par le moto-réducteur M.

De manière avantageuse, quel que soit le mode de réalisation envisagé, il est prévu que le bâti 1 puisse être incliné par pivotement autour d'un axe horizontal YY' représenté sur la figure 1, en sorte de pouvoir incliner le disque parcouru par le bras de frappe 30, et donc de modifier la trajectoire des ballons 20. Cette inclinaison pourra être réalisée au travers de moto-réducteurs susceptibles d'être commandés à distance, par radio par exemple.

## Revendications

1. Dispositif à lancer des ballons ou balles, du type comprenant un bâti (1), un magasin (2) de ballons ou balles (20) et un mécanisme de frappe (3) comportant un bras de frappe (3) muni à son extrémité libre d'une plaque de frappe (31), mobile en pivotement sur un arbre (4) et associé à des moyens d'entraînement (6) aptes à l'entraîner en pivotement en sorte que ladite plaque de frappe (31) puisse décrire une trajectoire passant par un emplacement destiné à réceptionner un ballon ou une balle (20) délivré par ledit magasin (2), lesdits moyens d'entraînement (6) comprenant un accumulateur d'énergie mécanique (5) apte à accumuler l'énergie mécanique produite par un moto-réducteur (M), et apte à restituer et à transmettre cette énergie audit arbre (4); ledit accumulateur d'énergie (5) étant solidarisé audit bâti (1) et relié audit arbre (4) en un point de fixation (42) excentré par rapport à l'axe (XX') de rotation dudit arbre (4), tandis que lesdits moyens d'entraînement (6) comprennent des moyens (62) excentrés par rapport audit axe de rotation (XX'), mis en rotation selon cet axe (XX') en étant entraînés par ledit moto-réducteur (M), et aptes à coopérer avec ledit arbre (4) en sorte de l'entraîner en pivotement, uniquement en venant prendre appui de manière excentrée sur une partie de celui-ci ou sur un élément solidaire (30, 40) de celui-ci, le dispositif étant **caractérisé en ce qu'**il comporte des moyens d'atténuation des oscillations du bras (30) sur son arbre (4) après la frappe d'une balle (20), qui consistent en une roue libre (40) par l'intermédiaire de laquelle ledit arbre (4) est monté sur ledit bâti (1).

2. Dispositif à lancer selon la revendication 1, **caractérisé en ce que** l'accumulateur d'énergie consiste en un ressort (5) de compression ou de traction, mécanique et/ou pneumatique.

3. Dispositif à lancer selon la revendication 1 ou la revendication 2, **caractérisé en ce que** l'accumulateur d'énergie (5) est associé à des moyens (10) de réglage de sa tension.

4. Dispositif à lancer selon la revendication 3, **caractérisé en ce que** les moyens (10) de réglage de la tension de l'accumulateur d'énergie, quand ce dernier consiste en un ressort mécanique (5), sont des moyens d'allongement ou de raccourcissement de la course dudit ressort.

5. Dispositif à lancer selon la revendication 3, **caractérisé en ce que** les moyens de réglage de la tension de l'accumulateur d'énergie (5), quand ce dernier consiste en un ressort pneumatique, sont des moyens de variation de pression.

6. Dispositif à lancer selon l'une quelconque des revendications précédentes, **caractérisé en ce qu'**il comporte des moyens permettant de faire varier l'inclinaison du bâti (1).

7. Dispositif à lancer selon la revendication 6, **caractérisé en ce que** le bâti (1) est monté mobile en pivotement selon un axe (YY') parallèle au plan décrit par le bras de frappe (30).

8. Dispositif à lancer selon la revendication 6 ou la revendication 7, **caractérisé en ce que** les moyens permettant de faire varier l'inclinaison du bâti (1) consistent en des moto-réducteurs éventuellement radio-commandés.

9. Dispositif à lancer selon l'une quelconque des revendications précédentes, **caractérisé en ce que** le magasin (2) comporte des moyens de poussée aptes à amener un à un les ballons ou balles (20) en position d'être frappés.

## Claims

1. Device for throwing balloons or balls, of the type comprising a frame (1), a magazine (2) for balloons or balls (20) and a striking mechanism (3) including a striking arm (3) provided at its free end with a striking plate (31), movable in swiveling on a shaft (4) and associated with driving means (6) capable of driving same in swiveling so that said striking plate (31) can describe a path passing through a location aimed at receiving a balloon or a ball (20) delivered by said magazine (2), said driving means (6) including a mechanical energy-accumulator (5) capable of accumulating the mechanical energy generated by a geared motor (M), and capable of restituting and transmitting this energy to said shaft (4) ; said energy accumulator (5) being made integral with said frame (1) and connected to said shaft (4) at a fixing point (42) eccentric with respect to the axis (XX') of rotation of said shaft (4), while said driving means (6) comprise means (62) eccentric with respect to said axis of rotation (XX'), put into rotation according to this axis (XX') by being driven by said geared motor (M), and capable of cooperating with said shaft (4) so as to drive it in swiveling, only by resting eccentrically on part of the latter or on an element (30, 40) integral with the latter, the device being **characterized in that** it includes means for attenuating the oscillations of the arm (30) on its shaft (4) upon striking a ball (20), which consist of a free wheel (40) through which said shaft (4) is mounted on said frame (1).

2. Device for throwing according to claim 1, wherein the energy accumulator consists of a mechanical and/or pneumatic compression or traction spring (5).

3. Device for throwing according to claim 1 or claim 2, wherein the energy accumulator (5) is associated with means (10) for adjusting its voltage.

4. Device for throwing according to claim 3, wherein the means (10) for adjusting the voltage of the energy accumulator, when the latter consists of a mechanical spring (5), are means for increasing or decreasing the travel distance of said spring.

5. Device for throwing according to claim 3, wherein the means for adjusting the voltage of the energy accumulator (5), when the latter consists of a pneumatic spring, are pressure-varying means.

6. Device for throwing according to any of the preceding claims, wherein the device includes means permitting to cause the inclination of the frame (1) to vary.

7. Device for throwing according to claim 6, wherein the frame (1) is mounted movable in swiveling according to an axis (YY') parallel to the plane described by the striking arm (30).

8. Device for throwing according to claim 6 or claim 7, wherein the means permitting to cause the inclination of the frame (1) to vary consist of eventually radio-controlled geared motors.

9. Device for throwing according to any of the preceding claims, wherein the magazine (2) includes pushing means capable of bringing the balloons or balls (20) one after another in a position to be struck.

## Patentansprüche

1. Vorrichtung zum Werfen von Ballons oder Bällen, der Art umfassend ein Gestell (1), ein Magazin (2) für Ballons oder Bälle (20) und einen Schlagmechanismus (3), der einen Schlagarm (3) umfasst, der an seinem freien Ende mit einer Schlagplatte (31) versehen ist, die auf einer Welle (4) schwenkbeweglich und Antriebmitteln (6) zugeordnet ist, die geeignet sind, diese letztere in Schwenkung anzutreiben, sodass die besagte Schlagplatte (31) einen Weg beschreiben kann, der durch einen Punkt geht, der dazu bestimmt ist, einen von diesem Magazin (2) gelieferten Ballon oder einen Ball (20) zu empfangen, wobei die besagten Antriebmittel (6) einen mechanischen Energiespeicher (5) umfasst, der geeignet ist, um die von einem Getriebemotor (M) erzeugte mechanische Energie zu speichern, und geeignet ist, diese Energie wieder abzugeben und an die besagte Welle (4) zu übertragen ; wobei der besagte Energiespeicher (5) fest mit dem besagten Gestell (1) verbunden und an einem bezüglich der Drehachse (XX') der besagten Welle (4) außermittigen Befestigungspunkt (42) mit der besagten Welle verbunden ist, während die besagten Antriebmittel (6) bezüglich der besagten Drehachse (XX') außermittige Mittel (62) umfassen, die gemäß dieser Achse (XX') in Drehung gesetzt werden, indem sie von dem besagten Getriebemotor (M) angetrieben werden, und geeignet sind, um mit der besagten Welle (4) zusammenzuwirken, sodass diese nur **dadurch** in Schwenkung angetrieben werden, dass sie außermittig auf einem Teil dieser letzteren oder auf einem fest mit dieser letzteren verbundenen Glied (30, 40) aufliegen, wobei die Vorrichtung **dadurch gekennzeichnet ist, dass** sie Mittel umfasst, um die Oscillationen des Armes (30) auf seiner Welle (4) nach dem Schlagen eines Balles (20) zu dämpfen, welche aus einem freien Rad (40) bestehen, über welches die besagte Welle (4) auf dem besagten Gestell (1) montiert ist.

2. Vorrichtung zum Werfen nach Anspruch 1, **dadurch gekennzeichnet, dass** der Energiespeicher aus einer mechanischen und/oder pneumatischen Druck- oder Zugfeder (5) besteht.

3. Vorrichtung zum Werfen nach Anspruch 1 oder Anspruch 2, **dadurch gekennzeichnet, dass** der Energiespeicher (5) Mitteln (10) zur Einstellung seiner Spannung zugeordnet ist.

4. Vorrichtung zum Werfen nach Anspruch 3, **dadurch gekennzeichnet, dass** die Mittel (10) zur Einstellung der Spannung des Energiespeichers, wenn dieser letztere aus einer mechanischen Feder (5) besteht, Mittel zum Verlängern oder Verkürzen des Hubes der besagten Feder sind.

5. Vorrichtung zum Werfen nach Anspruch 3, **dadurch gekennzeichnet, dass** die Mittel zur Einstellung der Spannung des Energiespeichers (5), wenn dieser letztere aus einer pneumatischen Feder besteht, Druckänderungsmittel sind.

6. Vorrichtung zum Werfen nach irgendeinem der vorgehenden Ansprüche, **dadurch gekennzeichnet, dass** die Vorrichtung Mittel umfasst, die es erlauben, die Neigung des Gestells (1) ändern zu lassen.

7. Vorrichtung zum Werfen nach Anspruch 6, **dadurch gekennzeichnet, dass** das Gestell (1) schwenkbeweglich gemäß einer zur vom Schlagarm (30) beschriebenen Ebene parallel verlaufenden Achse (YY') montiert ist.

8. Vorrichtung zum Werfen nach Anspruch 6 oder Anspruch 7, **dadurch gekennzeichnet, dass** die Mittel, die es erlauben, die Neigung des Gestells (1) ändern zu lassen, aus gegebenenfalls radiogesteuerten Getriebemotoren bestehen.

9. Vorrichtung zum Werfen nach irgendeinem der vorgehenden Ansprüche, **dadurch gekennzeichnet, dass** das Magazin (2) Stoßmittel umfasst, die geeignet sind, um die Ballons oder Bälle (20) nacheinander in eine Position, um geschlagen zu werden, zu bringen.
